# EUROPÄISCHE PATENTSCHRIFT

(11) **EP 1 536 103 B1**
(45) Veröffentlichungstag und Bekanntmachung des Hinweises auf die Patenterteilung: **04.09.2013**
(21) Anmeldenummer: 03027266.0
(22) Anmeldetag: 28.11.2003
(51) Int. Cl.: F01D 17/16, F01D 11/00

(54) **Strömungsmaschine mit Leitgitter und Befestigungseinrichtung dafür**
Turbo machine having inlet guide vanes and attachment arrangement therefor
Turbomachine avec aubes de guidage et agencement de fixation

(43) Veröffentlichungstag der Anmeldung: 01.06.2005
(73) Patentinhaber: BorgWarner, Inc., Auburn Hills, MI 48326-2872 (US)
(72) Erfinder: Metz, Dietmar, 67149 Meckenheim (DE); Schmalzl, Hans-Peter, 64335 Reichelsheim (DE); Böning, Ralf, 67829 Reiffelbach (DE)
(74) Vertreter: Pautex Schneider, Nicole Véronique

(56) Entgegenhaltungen:
- DE-A- 10 029 640
- DE-A- 19 703 033
- US-A- 2 447 942
- US-A- 4 659 295
- US-A- 5 947 681

## Beschreibung

### Gebiet der Erfindung

Die vorliegende Erfindung bezieht sich auf eine Strömungsmaschine nach dem Oberbegriff des Anspruchs 1.

Solche Strömungsmaschinen sind herkömmlich in der verschiedensten Art ausgebildet, beispielsweise als Sekundärluftpumpen oder als Turbinen, insbesondere aber als Turbolader, welche oftmals gesonderte und aneinander befestigte Gehäuseteile für die Turbine und deren Lagerung besitzen. Daher soll der Ausdruck "Gehäuseanordnung" im Rahmen der vorliegenden Erfindung so verstanden werden, daß er entweder das Turbinen- oder auch das Lagergehäuse oder beide umfassen kann.

### Hintergrund der Erfindung

Leitgitter sind in Strömungsmaschinen den verschiedensten, auch pulsierenden, Beanspruchungen unterworfen, sei es durch die Kräfte des Strömungsmediums selbst, sei es durch Temperatureinflüsse oder durch von außen kommende und aufgeprägte Vibrationen (beispielsweise eines Verbrennungsmotors). Um diese Einflüsse nicht zur Wirkung kommen zu lassen, wurden Leitgitter bisher entweder an einer Wandung des Gehäuses selbst oder über einen Trägerring, jedenfalls aber fest im Gehäuse, meist in einem Turbinengehäuse, eingespannt. Beispiele dafür finden sich etwa in der EP-B1-0 226 444, der US-A-5,146,752, wo der Träger- bzw. Schaufellagerring über Schraubbolzen festgeklemmt wird.

Man kennt auch das Problem der Verwerfungen innerhalb eines solchen Leitgitters. Im Falle eines Leitgitters mit variabler Geometrie kann dies zum Blockieren der beweglichen Leitschaufeln führen, wie etwa die genannte EP-B1-0 226 444 ausführt. Solche Verwerfungen, die gewöhnlich periodisch auftreten, führen auch zu Ermüdungen des Materials. Dies ist besonders schlimm, wenn es sich um Turbinen handelt, welche dem wechselnden Einfluß hoher Temperaturen ausgesetzt sind, wie insbesondere in Turboladern.

Diese Probleme werden durch die Merkmale des Anspruchs 1 gelöst.

US-A-2,447,942 zeigt einen Verteiler für eine Turbine, bei der der Schaufellagerring g mit axialem und radialem Spiel gelagert ist.

De-A-197 03 033 zeigt eine Abgasturbine eines Turboladers, bei der zwischen einem ebenfalls axial und radial mit Spiel gelagerten Schaufellagerring und einem Gehäuseteil eine Ringdichtung vorgesehen ist.

Die herkömmliche starre Befestigung - auch wenn sie an sich ein erwünschtes festes räumliches Verhältnis der Teile zueinander ergibt - ist für das Verwerfungsproblem nachteilig. Denn etwa temperaturbedingte Dehnungen des Materials führen, wenn es festgespannt ist, zwangsläufig zu den genannten Verwerfungen. Diese aber sollen vermieden werden.

Hierzu wird wie in den vorgenannten Patentschriften der Trägerring mittels einer Befestigungseinrichtung axial und/oder radial beweglich an der Gehäuseanordnung befestigt ist.

Dies ist an sich verblüffend, und man würde fast meinen, das könne gar nicht funktionieren. Bei einer Anordnung wie sie im kennzeichnenden Teil des Anspruchs 1 definiert ist, ist dem aber nicht so, vielmehr nimmt nun die Befestigungseinrichtung die auf das Leitgitter wirkenden Kräfte auf und ermöglicht einen, wenn auch geringen, Ausgleich, so daß die bisher gefürchteten Fehlfunktionen (vgl. die genannte EP-A-0 226 444) vermieden werden.

Dies wirkt sich besonders günstig dann aus, wenn das Leitgitter eine variable Geometrie besitzt, wobei der Trägerring als Schaufellagerring zur Lagerung der Wellen oder Achsen beweglicher Leitschaufeln ausgebildet ist. Denn das bisher so schwer zu beherrschende Phänomen des Klemmens der Leitschaufeln wird, erfindungsgemäß mit Sicherheit ebenso vermieden wie Verwerfungen des Schaufellagerrings, welche ebenfalls Anlaß zu Fehlfunktionen sein können.

An sich kann beispielsweise eine axiale Beweglichkeit unter Anpassung an Temperaturverhältnisse in der Weise erfolgen, wie dies von der Montage von Laserspiegeln eines Laserresonators auf Stangen bekannt ist, welche sich unter Temperatureinfluß dehnen und so den Spiegel (hier wenigstens einen der Ringe, wie den Schaufellagerring) in der richtigen Distanz halten, um so ein Klemmen der Leitschaufeln zu vermeiden. Bevorzugt ist es jedoch, wenn die Befestigungseinrichtung eine sich radial erstreckende, insbesondere radial äußere, Ausnehmung, vorzugsweise eine Nut, insbesondere eine Ringnut, im Trägerring und eine Vertiefung, vorzugsweise eine Nut, insbesondere eine Ringnut, in einer radial gegenüberliegenden Wandung der Gehäuseanordnung aufweist, wobei ein Einsatzteil, z.B. ein Sprengring, Kolbenring oder Segerring), zwischen dieser Ausnehmung bzw. Vertiefung unter Ermöglichung der axialen und/oder radialen Beweglichkeit vorgesehen ist. Der Grund für diese bevorzugte Ausgestaltung liegt darin, daß ja Temperaturveränderungen nicht die einzigen Einflüsse sind, welche auf ein Leitgitter wirken, sondern - wie schon gesagt - auch Strömungskräfte, und daß mit einer solchen Ausgestaltung eine gewisse, aber begrenzte Beweglichkeit unter all diesen Einflüssen ermöglicht wird.

### Kurzbeschreibung der Zeichnungen

Weitere Einzelheiten der Erfindung ergeben sich an hand der nachfolgenden Beschreibung von in der Zeichnung schematisch dargestellten Ausführungsbeispielen. Es zeigen:
- Fig. 1: einen teilweisen Axialschnitt durch das Lager- und das Turbinengehäuse eines Turboladers, von dem die
- Fig. 2: das Detail X der Fig. 1 in größerem Maßstab veranschaulicht und die
- Fig. 3: ein Schnitt nach der Linie III-III der Fig. 1 ist, wogegen die
- Fig. 4: in einer der Fig. 1 ähnlichen Darstellung eine abgewandelte Ausführungsform darstellt.

### Detaillierte Beschreibung der Zeichnungen

Gemäß Fig. 1 ist ein Turbinengehäuse 2 mit einem Flansch 16 eines Lagergehäuses verbunden, von dem ein Zylinderstück 40 in das Turbinengehäuse 2 ragt und die Welle 35 eines Turbinenrotors 4 lagert. Das Turbinengehäuse 2 umfaßt einen den Turbinenrotor 4 spiralförmig umgebenden Zufuhrkanal 9 für ein den Turbinenrotor 4 antreibendes Fluid (im Falle eines Turboladers ist dies das Abgas eines Verbrennungsmotors), einen Rotorraum 23 und einen Axialstutzen 10, durch welchen das Fluid bzw. das Abgas wieder abgegeben wird.

Um dem Turbinenrotor 4 Fluid in geregelter bzw. gesteuerter Menge zuzuführen, ist am Ausgang des Zufuhrkanales 9 bzw. vor dem Rotorraum 23 eine Einrichtung vorgesehen, die in der Fachwelt unter der Bezeichnung "Leitgitter variabler Turbinengeometrie" bekannt ist. Dieses Leitgitter weist im wesentlichen einen den Turbinenrotor 4 konzentrisch umgebenden Kranz von beweglichen Leitschaufeln 7 auf, die an mit ihnen fest verbundenen Verstellwellen (oder Achsstummeln) in einem den Turbinenrotor 4 koaxial umgebenden Trägerring 6 gelagert sind, der in der Fachwelt - im Falle von Turboladern - auch als "Schaufellagerring" bekannt ist.

Die Verdrehung bzw. Verstellung der Verstellwellen 8 kann in an sich, z.B. aus der US-A-4,659,295, bekannter Weise erfolgen, indem eine Betätigungseinrichtung 11 ein Steuergehäuse 12 aufweist, das die Steuerbewegung eines an ihr befestigten, lediglich strichpunktiert angedeuteten Stößelgliedes steuert, dessen Bewegung über einen Betätigungshebel 13, eine mit diesem verbundene Betätigungswelle 14 und beispielsweise über einen in eine Öffnung eines hinter dem Schaufellagerring 6 gelegenen Verstellringes 5 eingreifenden Exzenter 15 in eine leichte Drehbewegung dieses Ringes 5 rund um die Achse R umgesetzt wird.

Durch die leichte Drehbewegung des Verstellringes 5 werden in bekannter Weise die Leitschaufeln 7 hinsichtlich ihrer Drehlage relativ zum Turbinenrotor 4 so verstellt, daß sie aus einer etwa tangential verlaufenden einen Extremstellung in eine etwa radial veriaufende andere Extremlage verstellbar sind. Dadurch wird das über den Zufuhrkanal 9 zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt.

All diese Anordnungen sind im Prinzip bekannt. Dabei wurde in einem älteren Vorschlag der Anmelderin angeregt, den Verstellring 5 über in einem Käfigring 22 gehaltene Wälzkörper 3 zwischen einer Lauffläche 20 des Verstellringes 5 und einer Schulter 21 des Träger- oder Schaufellagerringes 6 abrollbar und so leichtgängiger zu machen. Um das Leitgitter mit den Schaufeln 7 als modulare Einheit in das Turbinengehäuse 2 einbauen, d.h. mit seiner Befestigung am Turbinengehäuse 2 oder beispielsweise am Zylinderstück 40 des Lagergehäuses, eine Vormontage zu ermöglichen, ist vorzugsweise ein lösbar verbindbarer Monatgering 29 vorgesehen, der zusammen mit dem Schaufellagerring 6 den Schaufellagerraum 8 begrenzt. Der Montagering 29 wird zweckmäßig bei der Vormontage bereits über Bolzen 30 mit dem Schaufellagerring 6 verbunden, wobei der entsprechende axiale Abstand für den Schaufellagerraum 8 durch an sich bekannte Abstandhalter gegeben ist.

Wie Fig. 1 ferner zeigt, wird der Montagering 29 auf einer Ringschulter 17 einer Wand 2' des Turbinengehäuses 2 aufgeschoben und gegebenenfalls angeschraubt oder auch nur mit leichtem Spiel aufgesetzt, um - wie noch erläutert wird, eine axiale Verschiebung zu ermöglichen. Eine Tellerfeder oder ein Hitzeschild 32 mag an einem inneren Flansch 6' des Schaufellagerringes 6 angreifen, um das Leitgitter in Axialrichtung festzuhalten und gegen die Wand 2' zu pressen. Das andere radiale Ende der Tellerfeder 32 liegt am Zylinderstück 40 des Lagergehäuses. Auch in Axialrichtung mag der Montagering 29 gegenüber der Wand 2' ein leichtes Spiel besitzen.

Während also gegebenenfalls eine Tellerfeder 32 vorgesehen ist, um den Schaufellagerring 6 am radial innenseitig gelegenen Vorsprung 6' zu belasten, ist dieser Ring 6 erfindungsgemäß derart befestigt, daß ihm eine leichte Beweglichkeit, und zwar in radialer und/oder in axialer Richtung, ermöglicht wird. Dies soll nun an Hand der das Detail X der Fig. 1 in größerem Maßstab wiedergebenden Fig. 2 besprochen werden. Diese Befestigung erfolgt im dargestellten Ausführungsbeispiel an der radial äußeren Seite des Schaufellagerringes 6 an einer gegabelten Wandung 27 des Turbinengehäuses 2 (wie dies bevorzugt ist), doch könnte die Befestigung auch radial innen am Lagergehäuse, beispielsweise am Zylinderstück 40 erfolgen.

Fig. 2 zeigf die,Verhältnisse im Detail. Der Schaufellagerring 6 hat einen dem Schaufellagerraum 8 zugekehrten Abschnitt geringeren Durchmesser (in Fig. 2 rechts), der mit . einem Spiel g unter einem ringförmigen Vorsprung 33 hindurchzutreten vermag. Das radiale Spiel g dient zur Ermöglichung radialer Dehnungen des Schaufellagerringes 6. Ein dem Schaufellagerraum 8 abgewandter Abschnitt des Schaufellagerringes 6 (links in Fig. 2) hat einen größeren Durchmesser und weist gegenüber der Innenfläche der Wandung 27 ein gleich großes oder vom Spiel g verschiedenes Spiel g' auf, das demselben Zweck dient. Somit ist einmal eine radiale Beweglichkeit auf Grund von Wärmedehnungen ungehindert möglich.

Als Ergänzung zur Tellerfeder 32 (Fig. 1 ) oder auch ohne diese ist nun eine Befestigung für den Schaufellagerring 6 vorgesehen, welche einerseits die radiale Beweglichkeit nicht behindert, anderseits aber den Schaufellagerring gegen eine von dem Vorsprung 33 gebildete Schulterfläche 24 hin belastet. Theoretisch könnte die Anordnung auch umgekehrt sein, indem die Schulterfläche 24 bzw. der Vorsprung an der dem Schaufellagerraum 8 abgewandten Seite liegt und die Belastüng in Richtung vom Schaufellagerraum 8 weg erfolgt, doch ist dies weniger bevorzugt.

Zum Zwecke einer solchen, eine begrenzte Beweglichkeit zulassenden Befestigung ist im Abschnitt größeren Durchmessers des Schaufellagerringes 6 eine sich radial erstreckende Ausnehmung 25 vorgesehen, die an sich als einzelne Vertiefung ausgebildet sein könnte (es wären dann mehrere solcher Vertiefungen über den Umfang des Schaufellagerringes verteilt), aber schon aus herstellungstechnischen Gründen, aber auch wegen einer erleichterten Montage als Nut und insbesondere als Ringnut ausgebildet ist. Im vorliegenden besonders bevorzugten Ausführungsbeispiel ist sie eine Ringnut 25 mit einem in sie eingesetzten Federring 26, dessen Federung beispielsweise durch Wellungen hervorgerufen sein kann, der aber vorzugsweise nach Art eines Sprengrings, Kolbenrings oder Segerrings ausgebildet ist und eine offene Trennstelle 28 (Fig. 3) aufweist, so daß die an dieser Trennstelle 28 auseinanderklaffenden Enden des Ringes 26 zur Verringerung seines Durchmessers elastisch zusammengepresst werden können. Dabei ist die radiale Tiefe der Nut 25 zweckmäßig so bemessen, daß sie in zusammengedrücktem Zustand des Ringes 26 dessen, wenigstens annähernd, gesamte radiale Breite (allenfalls abzüglich des Spieles g') aufnehmen kann.

Der in diese Nut 25 eingesetzte Federring 26 ragt - wiederum mit etwas Spiel - in eine der Nut 25 gegenüberliegende Nut 31, welche im Querschnitt die Gabelform der radial einwärts ragenden Wand 27 hervorruft. Es versteht sich, daß - falls bloße, über den Umfang des Schaufellagerringes 6 verteilte Vertiefungen mit jeweils einem einzusetzenden Einsatzstück (mit dem Querschnitt des Ringes 26) auch diese Nut 31 durch verteilte einzelne Vertiefungen oder Ausnehmungen gebildet sein könnte, daß aber eine Nut bzw. eine Ringnut vorzuziehen ist. Um nun den Schaufellagerring 6 gegen die Schulterfläche 24 hin zu belasten, ist es vorteilhaft, wenn die Nut 31 und/oder der Ring 26 eine aus Fig. 2 ersichtliche Schrägfläche 32' (der Nut 31) bzw. eine Keilfläche 34 (des Ringes 26) aufweisen.

Durch die gegenseitige Anlage der Keil- bzw. Schrägflächen 32', 34 ergibt die radial nach außen drückende Federkraft des Ringes 26 eine Axialkomponente, durch die der Schaufellagerring 6 in der ersichtlichen Weise gegen die Schulterfläche 24 gepreßt wird. Die Tatsache, daß der Ring 26 dabei innerhalb der Nut 31 ein radiales Spiel g" und ein axiales Spiel g"' besitzt, erlaubt in beiden Richtungen eine gewisse Beweglichkeit, welche auch zum Ausgleich von Fertigungstoleranzen dienen kann. Es versteht sich jedoch, daß die genannte Axialkomponente auch dann entstünde, wenn nur einer der beiden Teile 26 bzw. 31 eine Schrägfläche 32' oder die Keilfläche 34 aufwiese. In jedem Falle aber ist es möglich, daß bei Wärmedehnungen oder anderen Tendenzen zu einer Verwerfung der Schaufellagerring 6 sowohl die Möglichkeit einer radialen Dehnung als auch einer axialen Bewegung besitzt, wobei im ersteren Falle diese Dehnung durch das Spiel g' aufgenommen wird, im zweiten Falle durch das Axialspiel g"', wobei die Keilfläche 34 des Ringes 26 sich entlang der Schrägfläche 32' verschiebt.

Wenn man die Anordnung nach Fig. 2 betrachtet, dann stellt sich die Frage, wie bei einem in zwei einander gegenüberliegende Nuten 25 und 31 eingreifenden Ring 26 die Montage erfolgen kann. Natürlich wäre es - gerade wegen des vorhandenen axialen Spieles g' möglich, den Ring 26 in die Nut 25 hineinzudrücken und dann den Schaufellagerring unter die Wandung 27 zu schieben. Günstiger ist es allerdings, wenn man den Ring 26 mit mindestens einem Montageansatz zu versehen, um die Trennstelle 28 mittels eines Werkzeuges verkleinern zu können. Ein solcher Montageansatz könnte etwa ein abstehender Vorsprung oder eine Öffnung sein, doch ist es bevorzugt, wenn wenigstens einer der Montageansätze, vorzugsweise beide, als, insbesondere angeformte, Ösen 37 (Fig. 3) ausgebildet ist. Diese Ösen 37 sind nach der Darstellung der Fig. 3 an der Oberseite des Ringes 26 zu beiden Seiten der Trennstelle 28 ausgebildet, könnten aber gegebenenfalls auch in Axialrichtung, seitlich vorragen. Dabei sind sie vorzugsweise durch Mitstanzen integral (angeformt) ausgebildet, obwohl es theoretisch möglich wäre, sie anzuschweißen oder anzulöten (was gegebenenfalls die Elastizität des Ringes 26 beeinträchtigen kann).

Beim Montieren drückt man, z.B. mit einer Zange, die beiden Ösen 37 gegeneinander, so daß der Abstand der Trennstelle 28 mindestens verkleinert oder gar geschlossen wird. Dadurch verringert sich der Durchmesser des Ringes 26 und dieser dringt in das Innere der Nut 25 (Fig. 2) ein. Um einen Zugang zu den Ösen 37 zu haben, weist die in Fig. 2 linke Begrenzungswand der Nut 31 eine axiale Schlitzöffnung 36 für den Zugang eines Montagewerkzeuges, wie einer Zange, zu den Ösen 37 auf.

Im Falle der Fig. 4 ist zwar noch eine Schrägfläche 32' der Nut 31 vorhanden, doch besitzt der Ring 26' keine Keilfläche, sondern ist an der radialen Außenseite abgerundet. Während bei der Ausführung nach Fig. 1 der Schaufellagerring 6 und der Montagering 29 durch Schraubbolzen miteinander verbunden waren, ist dies bei der Ausführung nach Fig. 4 nicht mehr der Fall, vielmehr ist am Schaufellagerring ein angeformter Mindestabstandhalter 38 vorgesehen, der sich unter der axialen Kraftkomponente, welche ihm der Federring 26 aufprägt, entweder gegen den Möntagering 30' oder unmittelbar gegen die Wand 2' des Turbinengehäuses 2 abstützt. Sollten daher Dehnungen und Verformungen in Axialrichtung auftreten, welche die freie Beweglichkeit der Leitschaufeln 7 zu beeinträchtigen drohen, so hebt der Abstandhalter 38 von der ihm gegenüberliegenden Fläche (des Ringes 30' oder der Wand 2') ab, wobei der federnde Ring 26' durch Gleiten gegenüber der Schrägfläche 32' ein solches Ausweichen gestattet.

Es versteht sich, daß nun, da der Abstandhalter 38 nicht mehr zum Durchsetzen einer Befestigungsschraube dient, dieser Abstandhalter sehr strömungsgünstig und dünn, beispielsweise mit einem einem Flugzeugflügel ähnlichen Strömungsprofil in Richtung vom Zufuhrkanal 9 zur Drehachse R ausgebildet werden kann, so daß auch nur geringe Strömungsverluste für das dem Turbinenrad 4 zugeführte Fluid zu erwarten sind. Es ist auch möglich, die dem Abstandhalter 38 gegenüberliegende Fläche des Montageringes 30' etwas zu vertiefen, so daß eine etwaige Axialbewegung des Abstandhalters 38 geführt verläuft. Umgekehrt kann der Montagering 30' mit (strichliert angedeuteten) Bohrungen 39 versehen werden, um darin Achsstummel 41 der Leitschaufeln 7 zu lagern. Dadurch verschlechtert sich die Lagerung dieser Schaufeln 7 auch dann nicht, wenn sich durch Verwerfungen oder Dehnungen eine (begrenzte) Axialbewegung des Schaufellagerringes 6 gegenüber dem Montagering 30' ergibt. Dennoch kann Schaufellagerring 6 mit dem Schaufelkranz der Schaufeln 7 und dem darauf aufgesteckten Montagering 30' vormontiert in das Turbinengehäuse 2 eingeschoben werden, wobei in diesem Falle ein besonderes Spiel gegenüber der Ringschulter 17 nicht mehr unbedingt erforderlich ist.

Ein Aspekt der erfindungsgemäßen Ausführungsform mit dem zwei einander gegenüberliegende Nuten 25, 31 überbrückenden Ring 26 wurde noch nicht besprochen, nämlich, daß dieser gleichzeitig eine ausgezeichnete Dichtung ergibt. Denn da der Ring 26 (Fig. 2) mit seiner eigenen Keilfläche 34 (wie bevorzugt, allenfalls auch mit einer mehr oder weniger abgerundeten Kante, wie in Fig. 4) kraftschlüssig an der Schrägfläche 32 anliegt, schließt er praktisch diesen Weg für austretende Gase hermetisch ab, wogegen die tiefe Nut 25 mit dem in sie eindringenden Teil des Ringes 26 eine Labyrinthdichtung bildet.

Im Rahmen der Erfindung sind zahlreiche Varianten denkbar; beispielsweise kann die Erfindung auch bei Leitschaufeln konstanter Geometrie angewandt werden. Auch wäre es gerade im Falle der Fig. 4 möglich, auf eine Schräg- oder Keilfläche in der Nut 31 ganz zu verzichten und die Belastungskraft durch die erwähnte Tellerfeder 32 herbeizuführen. Umgekehrt kann auf die Tellerfeder 32 bei Vorhandensein wenigstens einer der Schräg- bzw. Keilflächen 32, 34

### Bezugszeichenliste

| | | | |
|---|---|---|---|
| 2 | Turbinengehäuse | 3 | Wälzkörper |
| 4 | Turbinenrotor | 5 | Verstellring |
| 6 | Schaufellagerring | 7 | Leitschaufeln |
| 8 | Schaufellagerraum | 9 | Zufuhrkanal |
| 10 | Axialstutzen | 11 | Betätigungseinrichtung |
| 12 | Steuergehäuse | 13 | Betätigungshebel |
| 14 | Betätigungswelle | 15 | Exzenter |
| 16 | Flansch d. Lagergehäuses | 17 | Ringschulter |
| 20 | Lauffläche v. 5 | 21 | Schulter von 6 |
| 22 | Käfigring | 23 | Rotorraum |
| 24 | Schulterfläche v. 33 | 25 | Nut in 6 |
| 26 | Federring | 27 | gegabelte Wandung v. 2 |
| 28 | offene Trennstelle v. 26 | 29 | Montagering |
| 30 | Bolzen | 31 | Nut v. 27 |
| 32 | Tellerfeder | 32' | Schrägfläche v. 31 33 |
| 33 | ringförmiger Vorsprung v. 27 | | |
| 34 | Keilfläche v. 26 | 35 | Welle |
| 36 | Schlitzöffnung v. 27 | 37 | Ösen |
| 38 | Mindestabstandhalte | 39 | Bohrungen v. 30'r |
| 40 | Zylinderstück d. Lagergehäuses | | |

## Patentansprüche

1. Strömungsmaschine mit einem Leitgitter in einer eine Turbine (4) aufnehmenden Gehäuseanordnung (2, 40) mit zentralem Auslaßstutzen (10), der folgendes aufweist:
einen um eine zentrale Achse (R) herum angeordneten Kranz von Leitschaufeln (7);
ein Trägerring (6), an welchem der Kranz von Leitschaufeln (7) rund die zentrale Achse (R) montiert ist, welcher Trägerring (6) in die Gehäuseanordnung (2, 40) eingesetzt ist;
**wobei**
der Trägerring (6) mittels einer Befestigungseinrichtung (26, 27, 31-34) axial und/oder radial beweglich an der Gehäuseanordnung (2, 40) befestigt und axial gegen die Gehäuseanordnung (27, 33) vorgespannt ist, **dadurch gekennzeichnet, dass** die Befestigungseinrichtung (26, 27, 31-34) eine sich radial erstreckende, insbesondere radial äußere, als Ringnut ausgebildete Ausnehmung (25) im Trägerring (6) und eine als Ringnut ausgebildete Vertiefung (31) in einer radial gegenüberliegenden Wandung (27) der Gehäuseanordnung (2, 40) aufweist, und daß ein Einsatzteil (26) zwischen dieser Ausnehmung (25) bzw. Vertiefung (31) unter Ermöglichung der axialen und/oder radialen Beweglichkeit vorgesehen ist, wobei der Einsatzteil (26) als ein in die Ringnuten eingelegter federnder Ring, mit einer radial äußeren Keilfläche (34), oder einer Abrundung, zur Anlage an einen Abschnitt der Wandung (27) innerhalb deren Nut (31) ausgebildet ist und die Ringnut (31) eine Keilfläche (32) zur Anlage für den federnden Ring (26) besitzt.

2. Strömungsmaschine nach Anspruch 1, **dadurch gekennzeichnet, daß** wenigstens eines der folgenden Merkmale vorgesehen ist:
a) sie ist als Turbolader ausgeführt;
b) das Leitgitter besitzt eine variable Geometrie, wobei der Trägerring (6) als Schaufellagerring zur Lagerung der Wellen oder Achsen (41) beweglicher Leitschaufeln (7) ausgebildet ist und vorzugsweise die Leitschaufeln (7) zwischen ihm (6) und einem gegenüberliegenden Monatgering (30; 30') gelagert sind.

3. Strömungsmaschine nach Anspruch 1 oder 2, **dadurch gekennzeichnet, daß** die Gehäuseanordnung (2, 40) einen Anschlag (24) aufweist und der Trägerring (6) durch die Befestigungseinrichtung (26, 27, 31-34) kraftschlüssig gegen diesen Anschlag (24) belastet ist, und dass vorzugsweise die Belastung der Befestigungseinrichtung (26, 27, 31-34) eine auf das Leitgitter zu gerichtete Kraft aufweist.

4. Strömungsmaschine nach einem der Anspruche 1-3, **dadurch gekennzeichnet, daß** der federnde Ring (26) wenigstens einen Montageansatz, insbesondere mindestens eine Öse (37), aufweist, und daß die jeweilige Ringnut (31) eine axiale Schlitzöffnung (36) für den Zugang eines Montagewerkzeuges zu dem Montageansatz (37) besitzt.

5. Strömungsmaschine nach einem der Anspruche 1-4, **dadurch gekennzeichnet, daß** zwischen dem Trägerring (6) und der radial gegenüberliegenden Wandung (27) der Gehäuseanordnung (2, 40) und/oder zwischen Einsatzteil (26) und Innenwand der Ausnehmung (31) und/oder Vertiefung (25) ein Abstand (g", g"') zur Ermöglichung der freien Bewegung vorgesehen ist.

6. Befestigungsring für eine Strömungsmaschine nach einem der Ansprüche 1-5, welcher Ring (26) aus einem eine Trennstelle (28) aufweisenden federnden Ringmaterial gebildet ist, **dadurch gekennzeichnet, daß** zu beiden Seiten der Trennstelle (28) mindestens je ein Montageansatz (37) zum Zusammenpressen des Ringes (26) vorgesehen ist.

7. Befestigungsring nach Anspruch 6, **dadurch gekennzeichnet, daß** wenigstens einer der Montageansätze, vorzugsweise beide, als, insbesondere angeformte, Ösen (37) ausgebildet ist.

## Claims

1. Turbomachine having a guide grate in a housing arrangement (2, 40) which accommodates a turbine (4) and which has a central outlet port (10), which guide grate has the following:
a circle of guide blades (7) arranged around a central axis (R);
a carrier ring (6) on which the circle of guide blades (7) is mounted around the central axis (R), which carrier ring (6) is inserted into the housing arrangement (2, 40);
wherein
the carrier ring (6) is fastened in an axially and/or radially movable manner to the housing arrangement (2, 40), and preloaded axially against the housing arrangement (27, 33), by means of a fastening device (26, 27, 31-34), **characterized in that** the fastening device (26, 27, 31-34) has a radially extending, in particular radially outer recess (25), formed as an annular groove, in the carrier ring (6) and a depression (31), formed as an annular groove, in a radially opposite wall (27) of the housing arrangement (2, 40), and **in that** an insert part (26) is provided between said recess (25) and depression (31) so as to permit the axial and/or radial mobility, wherein the insert part (26) is in the form of a resilient ring which is inserted into the annular grooves and which has a radially outer wedge surface (34), or a rounded portion, for abutment against a portion of the wall (27) within the groove (31) thereof, and the annular groove (31) has a wedge surface (32) for the abutment of the resilient ring (26).

2. Turbomachine according to Claim 1, **characterized in that** at least one of the following features is provided:
a) it is embodied as a turbocharger;
b) the guide grate has a variable geometry, wherein the carrier ring (6) is in the form of a blade bearing ring for the mounting of the shafts or axles (41) of movable guide blades (7), and preferably the guide blades (7) are arranged between it (6) and an opposite mounting ring (30; 30').

3. Turbomachine according to Claim 1 or 2, **characterized in that** the housing arrangement (2, 40) has a stop (24) and the carrier ring (6) is loaded in a force-fitting manner against said stop (24) by the fastening device (26, 27, 31-34), and **in that**, preferably, the loading of the fastening device (26, 27, 31-34) exhibits a force directed toward the guide grate.

4. Turbomachine according to one of Claims 1-3, **characterized in that** the resilient ring (26) has at least one assembly engagement means, in particular at least one eyelet (37), and **in that** the respective annular groove (31) has an axial slot opening (36) for the access of an assembly tool to the assembly engagement means (37).

5. Turbomachine according to one of Claims 1-4, **characterized in that** a spacing (g", g"') for permitting free movement is provided between the carrier ring (6) and the radially opposite wall (27) of the housing arrangement (2, 40) and/or between the insert part (26) and the inner wall of the recess (31) and/or depression (25).

6. Fastening ring for a turbomachine according to one of Claims 1-5, which ring (26) is formed from a resilient ring material which has a parting point (28), **characterized in that**, on both sides of the parting point (28), there is provided in each case at least one assembly engagement means (37) for the compression of the ring (26).

7. Fastening ring according to Claim 6, **characterized in that** at least one of the assembly engagement means, preferably both, are formed as in particular integrally formed eyelets (37).

## Revendications

1. Turbomachine avec une grille directrice dans un agencement de boîtier (2, 40) recevant une turbine (4) avec une tubulure de sortie centrale (10) qui présente :
une couronne d'aubes directrices (7) disposée autour d'un axe central (R) ;
une bague de support (6) sur laquelle est montée la couronne d'aubes directrices (7) autour de l'axe central (R), laquelle bague de support (6) est insérée dans l'agencement de boîtier (2, 40) ;
la bague de support (6) étant fixée de manière déplaçable axialement et/ou radialement sur l'agencement de boîtier (2, 40) au moyen d'un dispositif de fixation (26, 27, 31-34) et étant précontrainte axialement contre l'agencement de boîtier (27, 33), **caractérisée en ce que** le dispositif de fixation (26, 27, 31-34) présente un évidement (25) s'étendant radialement, en particulier radialement extérieur, réalisé sous forme de rainure annulaire dans la bague de support (6) et un renfoncement (31) réalisé sous forme de rainure annulaire dans une paroi radialement opposée (27) de l'agencement de boîtier (2, 40), et **en ce qu'**une pièce d'insertion (26) est prévue entre cet évidement (25) ou ce renfoncement (31) en permettant le déplacement axial et/ou radial, la pièce d'insertion (26) étant réalisée sous forme de bague élastique introduite dans les rainures annulaires, avec une surface de clavetage radialement extérieure (34), ou un arrondi, pour l'application contre une portion de la paroi (27) à l'intérieur de sa rainure (31), et la rainure annulaire (31) possédant une surface de clavetage (32) pour l'application de la bague élastique (26).

2. Turbomachine selon la revendication 1, **caractérisée en ce qu'**au moins l'une des caractéristiques suivantes est prévue :
a) elle est réalisée sous forme de turbocompresseur ;
b) la grille conductrice possède une géométrie variable, la bague de support (6) étant réalisée sous forme de bague de support d'aubes pour le support des arbres ou des axes (41) d'aubes directrices mobiles (7) et de préférence les aubes directrices (7) sont supportées entre elle (6) et une bague de montage opposée (30 ; 30').

3. Turbomachine selon la revendication 1 ou 2, **caractérisée en ce que** l'agencement de boîtier (2, 40) présente une butée (24) et la bague de support (6) est sollicitée par force par le dispositif de fixation (26, 27, 31-34) contre cette butée (24) et **en ce que** de préférence, la sollicitation du dispositif de fixation (26, 27, 31-34) présente une force orientée vers la grille directrice.

4. Turbomachine selon l'une quelconque des revendications 1 à 3, **caractérisée en ce que** la bague élastique (26) présente au moins une pièce de montage saillante, en particulier au moins un oeillet (37), et **en ce que** la rainure annulaire respective (31) possède une ouverture de fente axiale (36) pour l'accès d'un outil de montage à la pièce de montage saillante (37).

5. Turbomachine selon l'une quelconque des revendications 1 à 4, **caractérisée en ce qu'**entre la bague de support (6) et la paroi (27) radialement opposée de l'agencement de boîtier (2, 40) et/ou entre la pièce d'insertion (26) et la paroi interne de l'évidement (31) et/ou du renfoncement (25) est prévu un espacement (g", g"') pour permettre un libre déplacement.

6. Bague de fixation pour une turbomachine selon l'une quelconque des revendications 1 à 5, laquelle bague (26) est formée d'un matériau annulaire élastique présentant une zone de séparation (28), **caractérisée en ce que** des deux côtés de la zone de séparation (28) est prévue au moins une pièce de montage saillante (37) pour la compression de la bague (26).

7. Bague de fixation selon la revendication 6, **caractérisée en ce qu'**au moins l'une des pièces de montage saillantes, de préférence les deux, sont réalisées sous forme d'oeillets (37), de préférence façonnés.
